# EUROPÄISCHE PATENTSCHRIFT

(11) **EP 2 189 556 B1**
(45) Veröffentlichungstag und Bekanntmachung des Hinweises auf die Patenterteilung: **07.08.2013**
(21) Anmeldenummer: 09011574.2
(22) Anmeldetag: 10.09.2009
(51) Int. Cl.: D01H 4/12, D01H 4/44

(54) **Offenend-Spinnvorrichtung**
Open-end spinning machine
Machine de filature open-end

(30) Priorität: 04.11.2008 DE 102008055845
(43) Veröffentlichungstag der Anmeldung: 26.05.2010
(73) Patentinhaber: Oerlikon Textile GmbH & Co. KG, 42897 Remscheid (DE)
(72) Erfinder: Wassenhoven, Heinz-Georg, 41065 Mönchengladbach (DE)
(74) Vertreter: Hamann, Arndt

(56) Entgegenhaltungen:
- DE-A1- 1 933 929
- DE-A1- 2 719 110
- DE-A1- 4 229 143
- DE-A1- 10 340 657
- DE-A1- 19 719 279

## Beschreibung

Die Erfindung betrifft eine Offenend-Spinnvorrichtung gemäß dem Oberbegriff des Anspruches 1.

Im Zusammenhang mit den Arbeitsstellen von Offenend-Rotorspinnmaschinen sind Offenend-Spinnvorrichtungen in unterschiedlichen Ausführungsformen bekannt und in zahlreichen Patentanmeldungen beschrieben.

Die bekannten Offenend-Spinnvorrichtungen unterscheiden sich bezüglich ihres konstruktiven Aufbaus zum Teil erheblich.

Durch die DE-OS 2 130 688 ist beispielsweise eine Offenend-Spinnvorrichtung bekannt, die zwei separat angeordnete Funktionselemente aufweist, die jeweils einzeln an einem zentralen Grundrahmen einer Spinnmaschine festgelegt und durch einen Faserleitkanal funktionell verbunden sind.
Das erste Funktionselement weist beispielsweise das Spinnorgan auf, das heißt, einen mit hoher Drehzahl in einem unterdruckbeaufschlagbaren Rotorgehäuse umlaufenden Spinnrotor nebst zugehöriger Lagerung, während im zweiten Funktionselement eine Faserbandauflöseeinrichtung angeordnet ist.

Durch die DE 103 40 657 A1 sind Offenend-Spinnvorrichtungen bekannt, bei denen das Rotorgehäuse als tragendes Bauteil ausgebildet ist, das heißt, das Rotorgehäuse bildet quasi ein "Rückgrat", das seinerseits direkt am zentralen Maschinenrahmen der Spinnmaschinen festlegbar ist.
Am Rotorgehäuse sind unter anderem Tragkonsolen für das schwenkbar gelagerte Deckelelement sowie ein Gehäuse für die einzelmotorischen Antriebe der Offenend-Spinnvorrichtung und die zugehörige Steuerung befestigt.

In der DE 32 47 411 A1 sind Offenend-Spinnvorrichtungen beschrieben, bei denen die verschiedenen Arbeitskomponenten innerhalb eines so genannten Spinnboxrahmens angeordnet sind, der seinerseits am zentralen Maschinenrahmen der Spinnmaschinen festlegbar ist.
Derartige Offenend-Spinnvorrichtungen weisen jeweils einen Spinnrotor auf, der mit seinem Rotorschaft auf einer Stützscheibenlagerung abgestützt ist und dessen Rotortasse während des Spinnprozesses mit hoher Drehzahl in einem durch ein Deckelelement verschließbaren, unterdruckbeaufschlagbaren Rotorgehäuse umläuft.
Das heißt, der Rotorschaft des Spinnrotors ist in zwei Keilspalten der Stützscheibenlagerung rotierbar gelagert und wird durch einen maschinenlangen Tangentialriemen beaufschlagt, der gleichzeitig alle Spinnrotoren einer Maschinenseite der Offenend-Rotorspinnmaschine antreibt.
Auf der den Keilspalten gegenüberliegenden Seite ist jedem Rotorschaft eine Spannrolle zugeordnet, die den Tangentialriemen in Richtung des Rotorschaftes belastet und dadurch den Anpressdruck des Tangentialriemens am Rotorschaft erhöht.
Die Spannrolle ist frei drehbar auf einer Achse eines Spannrollenhalters gelagert, der um eine parallel zur Rotationsachse der Spannrolle verlaufende Achse schwenkbar und durch ein Federelement belastet ist.
Der Spannrollenhalter ist außerdem über ein Gestänge mit einem Betätigungshebel verbunden, durch den die Spannrolle einerseits beim Öffnen der Offenend-Spinnvorrichtung vom
Tangentialriemen abgehoben und andererseits beim Neuanspinnen zur Erhöhung der Andrückkraft des Tangentialriemens an den Rotorschaft zusätzlich angestellt werden kann.

Solche Offenend-Spinnvorrichtungen weisen außerdem jeweils eine Rotorbremse auf, deren zangenartige Bremsarme endseitig mit Bremsbelägen ausgestattet sind. Die Bremsarme werden durch eine Bügelfeder oder dergleichen im geöffneten Zustand gehalten und können über ein Bremsgestänge an den Rotorschaft angelegt werden.

Die Rotorbremse und die Spannrolle sind über einen gemeinsamen Betätigungsmechanismus derart miteinander verbunden, dass beim Öffnen der Spinnvorrichtung, das heißt, beim Abschwenken des Deckelelementes vom Rotorgehäuse, automatisch die Spannrolle gegen die Wirkung des aufliegenden Federelementes vom Tangentialriemen abgehoben und die Rotorbremse geschlossen wird. Der Spinnrotor wird auf diese Weise sicher in den Stillstand abgebremst.

Offenend-Spinnvorrichtungen, die mit dem vorstehend beschriebenen Betätigungsmechanismus ausgerüstet sind, haben sich in der Praxis, insbesondere in Verbindung mit selbsttätig arbeitenden Serviceaggregaten, bewährt und sind in der Textilindustrie in großer Stückzahl im Einsatz.
Derartig ausgebildete Offenend-Spinnvorrichtungen sind allerdings, nicht zuletzt aufgrund ihres relativ aufwendigen Betätigungsmechanismus' für die Spannrolle und die Spinnrotorbremse, in der Herstellung relativ kostenintensiv.

Durch die DE-OS 20 50 064 sind außerdem Offenend-Spinnvorrichtungen bekannt, die weder eine Spannrolle noch eine definiert ansteuerbare Rotorbremse aufweisen.
Entsprechend weisen diese Offenend-Spinnvorrichtungen auch keinen direkten Betätigungsmechanismus' für eine Spannrolle und/oder eine Rotorbremse auf.

Die Offenend-Spinnvorrichtungen gemäß DE-OS 20 50 064 verfügen vielmehr über zwei übereinander angeordnete Gehäuse, die auf Führungstangen verschiebbar gelagert sind und durch einen Pneumatikzylinder entweder in einer Arbeitsstellung oder in einer Wartungsstellung positioniert werden können.
Der Pneumatikzylinder positioniert dabei sowohl das untere Gehäuse, in das ein Rotorgehäuse, welches durch einen Rotorgehäusedeckel verschließbar ist, sowie eine Rotorlagerung nebst zugehörigem Spinnrotor integriert sind, als auch das obere Gehäuse, das eine Faserbandauflöseeinrichtung aufweist, derart in ihren Arbeitsstellungen, dass die rotierbaren Spinnkomponenten der Offenend-Spinnvorrichtung jeweils im Eingriff mit maschinenlangen Antriebselementen stehen.

Wenn der Pneumatikzylinder drucklos geschaltet wird, gleiten die beiden Gehäuse auf den Führungsstangen nach unten, wobei sich der Wirtel der im oberen Gehäuse angeordneten Auflösewalze vom zugehörigen Tangentialriemen löst, auf einen stationären Bremsschuh aufsetzt und dabei in den Stillstand gebremst wird. Auch der im unteren Gehäuse gelagerte Spinnrotor kommt beim Absinken des Gehäuses außer Kontakt mit seinem Antriebsriemen und legt sich auf einen Bremsschuh, der ihn in den Stillstand abbremst.

Derartige Offenend-Spinnvorrichtungen mit zwei an Führungsstangen geführten und durch einen Pneumatikzylinder positionierbaren Gehäusen sind in ihrem konstruktiven Aufbau relativ aufwendig und konnten sich in der Praxis nicht durchsetzen.

Ausgehend vom vorgenannten Stand der Technik, liegt der Erfindung die Aufgabe zugrunde, eine Offenend-Spinnvorrichtung zu entwickeln, die sowohl kostengünstig in ihrer Herstellung, als auch zuverlässig in ihrer Handhabung ist.

Diese Aufgabe wird erfindungsgemäß durch eine Offenend-Spinnvorrichtung gelöst, wie sie im Anspruch 1 beschrieben ist. Vorteilhafte Ausgestaltungen der Erfindung sind Gegenstand der Unteransprüche.

Die erfindungsgemäße Ausbildung einer Offenend-Spinnvorrichtung mit einer Linearführung, an der Lagerkonsolen angeordnet sind, an denen ein Deckelelement, in das eine Faserbandauflöseeinrichtung integriert ist, schwenkbar angelenkt ist, wobei das Deckelelement mit einer Lagereinrichtung für den Spinnrotor über ein Koppelglied so verbunden ist, dass beim Öffnen des Rotorgehäuses die Lagereinrichtung für den Spinnrotor abgesenkt und dabei eine Spinnrotorbremse aktiviert wird, stellt eine einfache, funktionssichere und kostengünstige Konstruktion dar, die insbesondere bei Offenend-Spinnmaschinen, deren Arbeitsstellen semiautomatisch betrieben werden, vorteilhaft einsetzbar ist.
Das heißt, durch die Anbindung des über Lagerkonsolen an der Linearführung schwenkbar gelagerten Deckelelementes an die auf der Linearführung verschiebbar gelagerte Lagereinrichtung für den Spinnrotor sowie den Einsatz einer an der Lagereinrichtung angeordneten Rotorbremse, die beim Absenken der Lagereinrichtung automatisch betätigt wird, kann auf einfache Weise sichergestellt werden, dass beim Öffnen der Spinnvorrichtung der Spinnrotor zuverlässig in den Stillstand gebremst wird.
Es kann dabei sowohl auf einen Pneumatikzylinder, wie er durch den gattungsbildenden Stand der Technik bekannt ist, als auch auf den bislang üblichen, aufwendigen und damit kostenintensiven Betätigungsmechanismus zum Anheben der Spannrolle sowie zum Auslösen der Spinnrotorbremse verzichtet werden.

Beim Schließen des Deckelementes wird die Lagereinrichtung für den Spinnrotor wieder automatisch in die Arbeitstellung angehoben und dabei der Rotorschaft von unten an den umlaufenden Tangentialriemen angelegt. Der Spinnrotor wird dadurch sofort zügig auf seine Betriebsdrehzahl beschleunigt, bei der der Anspinnprozess zuverlässig durchgeführt werden kann.

Wie im Anspruch 2 beschrieben, ist in vorteilhafter Ausführungsform vorgesehen, dass die Linearführung durch zwei Führungsstangen gebildet wird, die über Schraubenbolzen oder dergleichen direkt am Maschinenrahmen der Offenend-Spinnmaschine festlegbar sind und quasi das "Rückgrat" der Offenend-Spinnvorrichtung bilden.
An diesen Führungsstangen sind, wie vorstehend erwähnt, über Lagerkonsolen sowohl das schwenkbar gelagerte Deckelelement festgelegt, als auch verschiebbar und durch das Deckelelement betätigt, die Lagereinrichtung für den Spinnrotor angeordnet.

Die Lagereinrichtung für den Spinnrotor ist, wie im Anspruch 3 beschrieben, über Führungsbuchsen vertikal verschiebbar an den Führungsstangen gelagert.
Das heißt, die Lagereinrichtung ist mit Führungsbuchsen ausgestattet, die mit den Führungsstangen derart korrespondieren, dass die Lagereinrichtung problemlos aus einer Arbeitsstellung, in der der Rotorschaft des Spinnrotors an einem umlaufenden Tangentialriemen anliegt und mit Betriebsdrehzahl umläuft, in eine Wartungsstellung verlagert werden kann, in der der Spinnrotor durch die Rotorbremse in den Stillstand verzögert wird.

In vorteilhafter Ausbildung weist wenigstens eine der Führungsstangen einen einstellbaren Endanschlag für die Lagereinrichtung auf (Anspr.4).
Ein solcher Endanschlag ermöglicht auf einfache Weise eine exakte Positionierung der Lagereinrichtung, das heißt, eine genaue Vorgabe der Höhe der Wartungsstellung der Lagereinrichtung.

Gemäß Anspruch 5 ist in einer ersten, vorteilhaften Ausführungsform vorgesehen, dass die Lagereinrichtung mit einer Stützscheibenlagerung ausgestattet ist, in deren Lagerzwickeln der Rotorschaft eines Spinnrotors rotierbar gelagert werden kann.
Eine derartige Stützscheibenlagerung stellt insbesondere im Zusammenhang mit Offenend-Spinnvorrichtungen ein seit langem bewährtes Bauteil dar, das Drehzahlen des Spinnrotors von weit über 100000 min⁻¹ ermöglicht.

In einer alternativen Ausbildung ist die Lagereinrichtung, wie im Anspruch 6 beschrieben, mit einer so genannten Direktlagerung ausgestattet.
Mit solchen Direktlagerungen für den Rotorschaft eines Spinnrotors sind zwar nicht ganz die sehr hohen Drehzahlen einer Stützscheibenlagerungen zu realisieren, jedoch stellen auch solche Direktlagerungen in der Praxis bewährte Bauteile dar, die außerdem relativ kostengünstig herstellbar sind.

Wie im Anspruch 7 beschrieben, ist das Deckelelement der Offenend-Spinnvorrichtung über zwei, beispielsweise seitlich angeordnete, identische Koppelglieder mit der Lagereinrichtung verbunden.
Durch den Einsatz zweier, vorzugsweise symmetrisch zur Achse des Spinnrotors angeordneter Koppelglieder wird insbesondere verhindert, dass die Lagereinrichtung während ihrer vertikalen Verlagerung auf den Führungstangen einseitig belastet wird, was zu einer Schwergängigkeit bis hin zu einer Blockade führen könnte.

Wie im Anspruch 8 dargelegt, ist in vorteilhafter Ausführungsform außerdem vorgesehen, dass die Rotorbremse so an der Lagereinrichtung für den Spinnrotor installiert ist, dass sie beim Absenken der Lagereinrichtung an ein stationäres Schaltelement anläuft und dabei betätigt wird.
Ein solches stationäres Schaltelement stellt ein robustes, kostengünstiges Schaltelement dar, das eine hohe Lebensdauer aufweist.

Wie im Anspruch 9 beschrieben, ist des Weiteren vorgesehen, dass das Rotorgehäuse zur Versorgung mit Spinnunterdruck über eine flexible Pneumatikleitung an eine Unterdruckquelle angeschlossen wird.
Durch die Verwendung einer flexiblen Pneumatikleitung, beispielsweise eines kostengünstigen Kunststoffschlauches, wird sichergestellt, dass das Rotorgehäuse einerseits vertikal beweglich ist und mit der Lagereinrichtung für den Spinnrotor abgesenkt werden kann, und dass das Rotorgehäuse anderseits während des Spinnprozesses zuverlässig an die Unterdruckquelle angeschlossen ist.

Weitere Einzelheiten der Erfindung sind nachfolgend anhand eines in den Zeichnungen dargestellten Ausführungsbeispiels erläutert.

### Es zeigt:

- Fig. 1: in Seitenansicht eine erfindungsgemäße Offenend-Spinnvorrichtung während des Spinnbetriebes, die Lagereinrichtung für den Spinnrotor ist in ihrer Arbeitsstellung positioniert, in der der Rotorschaft des Spinnrotors an einem umlaufenden Tangentialriemen anliegt,
- Fig. 2: die Offenend-Spinnvorrichtung gemäß Fig.1 in Wartungsstellung, das Deckelelement ist abgeklappt, die Lagereinrichtung abgesenkt und die Rotorbremse geschlossen,
- Fig. 3: in Vorderansicht eine Lagereinrichtung für einen Spinnrotor, mit einer Stützscheibenlagerung sowie einer Rotorbremse.

Die Figur 1 zeigt schematisch, in Seitenansicht, eine Offenend-Spinnvorrichtung 1 im Betriebszustand.
Das heißt, das Rotorgehäuse 2, in dem die Spinntasse 32 eines Spinnrotors 4 mit hoher Drehzahl umläuft, ist durch ein Deckelelement 11 verschlossen und über eine flexible Pneumatikleitung, beispielsweise über einen Kunststoffschlauch 3, an eine Unterdruckquelle 8 angeschlossen, die den beim Spinnen benötigten Unterdruck bereitstellt.

Der Spinnrotor 4 ist mit seinem Rotorschaft 5 in den Keilspalten einer Stützscheibenlagerung 6 gelagert und in axialer Richtung durch ein Axiallager 9, beispielsweise ein Permanentmagnetlager, abgestützt.
Der Antrieb des Spinnrotors 4 erfolgt durch einen maschinenlangen, umlaufenden Tangentialriemen 7, der im Betriebszustand von oben auf dem Rotorschaft 5 aufliegt.
Die Stützscheibenlagerung 6 sowie das Axiallager 9 sind auf einer Lagereinrichtung 10 angeordnet, die, gemeinsam mit dem Rotorgehäuse 2, an einer Linearführung 14 vertikal verschiebbar gelagert ist, wobei die Linearführung 14 ihrerseits über Schraubenbolzen 28 am Grundrahmen 17 einer (nicht näher dargestellten) Textilmaschine befestigt ist.

Das schwenkbar gelagerte Deckelelement 11 ist über Lagerkonsolen 19 an die Linearführung 14, die vorzugsweise durch zwei beabstandet angeordnete Führungsstangen 21 gebildet wird, angeschlossen.
Die Lagerstellen in den Lagerkonsolen 19 bilden dabei eine Schwenkachse 12 für das Deckelelement 11.
Wie bekannt, ist in das Deckelelement 11 eine Faserbandauflöseeinrichtung 22 integriert, die im Wesentlichen aus einer in einem Auflösewalzengehäuse 13 umlaufenden Auflösewalze, einem Faserbandeinzugszylinder sowie einem zugehörigen Faserbandverdichter 16 besteht.
Wie in Fig. 1 angedeutet, wird die Auflösewalze im Betriebszustand der Offenend-Spinnvorrichtung 1 durch einen Tangentialriemen 15 angetrieben, an dem der Antriebswirtel 18 der Auflösewalze anliegt, während der Antrieb des Faserbandeinzugszylinders vorzugsweise über einen Einzelantrieb, zum Beispiel einen Schrittmotor 20, erfolgt.

Das um die stationäre Schwenkachse 12 begrenzt drehbar gelagerte Deckelelement 11 ist außerdem über Koppelglieder 23 mit der Lagereinrichtung 10 für den Spinnrotor 4 so verbunden, dass beim Öffnen oder Schließen der Offenend-Spinnvorrichtung 1, das heißt, beim Schwenken des Deckelelements 11 automatisch die Lagereinrichtung 10 auf der Linearführung 14 vertikal verstellt wird.

Wenn die Offenend-Spinnvorrichtung 1 beispielsweise nach einem Fadenbruch gereinigt werden soll, und dazu geöffnet werden muss, wird das Deckelelement 11, wie in Fig. 2 dargestellt, um die Schwenkachse 12 in Richtung S nach unten geschwenkt.
Bei diesem Öffnen der Offenend-Spinnvorrichtung 1 kommt der Antriebswirtel 18 der Auflösewalze sofort außer Eingriff mit dem zugehörigen, weiter umlaufenden Tangentialriemen 15 und wird, beispielsweise an einer (nicht dargestellten) stationären Auflösewalzenbremse in den Stillstand gebremst oder die Auflösewalze läuft ungebremst in den Stillstand aus.

Gleichzeitig wird über die an das Deckelelement 11 angeschlossenen Koppelglieder 23 die Lagereinrichtung 10 sowie das an der Lagereinrichtung 10 befestigte Rotorgehäuse 2 in Richtung R abgesenkt. Die Absenkbewegung der Lagereinrichtung 10 endet an einem einstellbaren Endanschlag 26, durch den die Wartungsstellung der Lagereinrichtung 10 vorgebbar ist.
Wie aus Fig. 2 weiter ersichtlich, gerät bei diesem Absenken der Lagereinrichtung 10 auch der in einer Stützscheibenlagerung 6 rotierbar gelagerte Rotorschaft 5 des Spinnrotors 4 außer Kontakt mit seinem umlaufenden, als Tangentialriemen 7 ausgebildeten Antriebsmittel.
Beim Absenken der Lagereinrichtung 10 läuft außerdem eine an der Lagereinrichtung 10 angeordnete, in Fig. 3 angedeutete Rotorbremse 24 an ein stationäres Schaltelement 27 an, wodurch die Rotorbremse 24 geschlossen und der zunächst mit hoher Drehzahl rotierende Spinnrotor 4 unverzüglich in den Stillstand gebremst wird.

Der Spinnrotor kann anschließend problemlos gereinigt oder bei Bedarf auch ausgetauscht werden.
Nach erfolgter Spinnrotorreinigung wird zum Schließen der Offenend-Spinnvorrichtung 1 das Deckelelement 11 um die Schwenkachse 12 nach oben geklappt und dabei der Antriebswirtel 18 der Auflösewalze wieder von oben an den nach wie vor mit Betriebsgeschwindigkeit umlaufenden Tangentialriemen 15 angelegt.
Die Auflösewalze wird dabei sofort auf ihre Betriebsdrehzahl beschleunigt.
Beim Hochschwenken des Deckelelements 11 wird über die Koppelglieder 23 außerdem die vertikal verschiebbar gelagerte Lagereinrichtung 10 nach oben verlagert.
Das heißt, die Lagereinrichtung 10 sowie das an die Lagereinrichtung 10 angeschlossene Rotorgehäuse 2 gleiten auf der Linearführung 14 in ihre Arbeitsstellung zurück, in der der auf der Stützscheibenlagerung 6 rotierbar gelagerte Spinnrotor 4 mit seinem Rotorschaft 5 von unten am umlaufenden Tangentialriemen 7 anliegt und unverzüglich auf Betriebsdrehzahl beschleunigt wird.

Die Offenend-Spinnvorrichtung 1 ist dann wieder bereit zum Neuanspinnen, das, wie vorstehend angedeutet, vorzugsweise semiautomatisch erfolgt.

## Patentansprüche

1. Offenend-Spinnvorrichtung mit einem Spinnrotor, dessen Rotortasse während des Spinnbetriebes mit hoher Drehzahl in einem unterdruckbeaufschlagbaren Rotorgehäuse umläuft, das durch ein Deckelelement verschließbar ist und dessen in einer Rotorlagereinrichtung abgestützter Rotorschaft durch einen antreibbaren, maschinenlangen Tangentialriemen beaufschlagbar ist, wobei die Lagereinrichtung, an einer Linearführung vertikal verschiebbar geführt, wahlweise in einer Betriebsstellung oder in einer Bremsstellung positionierbar ist,
**dadurch gekennzeichnet,**
**dass** an der Linearführung (14) Lagerkonsolen (19) angeordnet sind, an denen das Deckelelement (11), in das eine Faserbandauflöseeinrichtung (22) integriert ist, schwenkbar angelenkt ist und
**dass** das Deckelelement (11) mit der Lagereinrichtung (10) für den Spinnrotor (4) über ein Koppelglied (23) so verbunden ist, dass durch Schwenken des Deckelelements (11) beim Öffnen des Rotorgehäuses (2) die Lagereinrichtung (10) für den Spinnrotor (4) abgesenkt und dabei eine Rotorbremse (24) aktiviert wird.

2. Offenend-Spinnvorrichtung nach Anspruch 1, **dadurch gekennzeichnet, dass** die Linearführung (14) durch zwei am Grundrahmen (17) einer Offenend-Spinnmaschine festlegbare Führungsstangen (21) gebildet wird.

3. Offenend-Spinnvorrichtung nach Anspruch 2, **dadurch gekennzeichnet, dass** die Lagereinrichtung (10) für den Spinnrotor (4) an den Führungsstangen (21) über Führungsbuchsen (25) vertikal verschiebbar gelagert ist.

4. Offenend-Spinnvorrichtung nach Anspruch 2, **dadurch gekennzeichnet, dass** wenigstens eine der Führungsstangen (21) mit einem einstellbaren Endanschlag (26) für die Lagereinrichtung (10) ausgestattet ist.

5. Offenend-Spinnvorrichtung nach einem der vorherigen Ansprüche, **dadurch gekennzeichnet, dass** die Lagereinrichtung (10) eine Stützscheibenlagerung (6) aufweist, in deren Lagerzwickel der Rotorschaft (5) des Spinnrotors (4) rotierbar gelagert ist.

6. Offenend-Spinnvorrichtung nach einem der vorherigen Ansprüche, **dadurch gekennzeichnet, dass** die Lagereinrichtung (10) mit einer so genannten Direktlagerung ausgestattet ist, in der der Rotorschaft (5) des Spinnrotors (4) rotierbar gelagert ist.

7. Offenend-Spinnvorrichtung nach Anspruch 1, **dadurch gekennzeichnet, dass** das Deckelelement (11) über zwei seitlich angeordnete, identische Koppelglieder (23) mit der Lagereinrichtung (10) für den Spinnrotor (4) verbunden ist.

8. Offenend-Spinnvorrichtung nach Anspruch 1, **dadurch gekennzeichnet, dass** die Lagereinrichtung (10) eine Rotorbremse (24) aufweist, die beim Absenken der Lagereinrichtung (10) durch ein stationäres Schaltelement (27) betätigbar ist.

9. Offenend-Spinnvorrichtung nach Anspruch 1, **dadurch gekennzeichnet, dass** das Rotorgehäuse (2) zur Versorgung mit Spinnunterdruck über eine flexible Pneumatikleitung, vorzugsweise über einen Kunststoffschlauch (3) an eine Unterdruckquelle (8) angeschlossen ist.

## Claims

1. Open-end spinning device with a spinning rotor, the rotor cup of which circulates during spinning operation at a high rotational speed in a negative pressure-loadable rotor housing, which can be closed by a cover element and the rotor shaft of which, supported in a rotor bearing mechanism, can be loaded by a drivable tangential belt along the length of the machine, wherein the bearing mechanism, vertically displaceably guided on a linear guide, can selectively be positioned in an operating position or in a braking position, **characterised in that** arranged on the linear guide (14) are bearing brackets (19), to which the cover element (11), in which a fibre band opening mechanism (22) is integrated, is pivotably articulated and **in that** the cover element (11) is connected to the bearing mechanism (10) for the spinning rotor (4) by a coupling member (23) in such a way that by pivoting the cover element (11) on opening the rotor housing (2), the bearing mechanism (10) for the spinning rotor (4) is lowered and, in the process, a rotor brake (24) is activated.

2. Open-end spinning device according to claim 1, **characterised in that** the linear guide (14) is formed by two guide rods (21) which can be fixed on the base frame (17) of an open-end spinning machine.

3. Open-end spinning device according to claim 2, **characterised in that** the bearing mechanism (10) for the spinning rotor (4) is vertically displaceably mounted on the guide rods (21) by means of guide bushes (25).

4. Open-end spinning device according to claim 2, **characterised in that** at least one of the guide rods (21) is equipped with an adjustable end stop (26) for the bearing mechanism (10).

5. Open-end spinning device according to any one of the preceding claims, **characterised in that** the bearing mechanism (10) has a support disc bearing arrangement (6), in the bearing interstice of which the rotor shaft (5) of the spinning rotor (4) is rotatably mounted.

6. Open-end spinning device according to any one of the preceding claims, **characterised in that** the bearing mechanism (10) is equipped with a so-called direct bearing arrangement, in which the rotor shaft (5) of the spinning rotor (4) is rotatably mounted.

7. Open-end spinning device according to claim 1, **characterised in that** the cover element (11) is connected by two laterally arranged, identical coupling members (23) to the bearing mechanism (10) for the spinning rotor (4).

8. Open-end spinning device according to claim 1, **characterised in that** the bearing mechanism (10) has a rotor brake (24), which can be actuated on lowering the bearing mechanism (10) by a stationary switching element (27).

9. Open-end spinning device according to claim 1, **characterised in that** the rotor housing (2) for the supply of negative spinning pressure, is connected by a flexible pneumatic line, preferably by a plastics material tube (3), to a negative pressure source (8).

## Revendications

1. Dispositif de filage à fibres libérées, muni d'un rotor de filage dont le pot rotorique tourne à vitesse angulaire élevée, au cours de l'opération de filage, dans un carter rotorique qui peut être sollicité par une dépression et peut être obturé par un élément formant couvercle, et dont l'arbre rotorique, en appui dans un système de montage dudit rotor, peut être sollicité par une courroie tangentielle pouvant être entraînée et couvrant la longueur de la machine, ledit système de montage, guidé à coulissement vertical sur un guide linéaire, pouvant être sélectivement placé dans une position de fonctionnement ou dans une position de freinage,
**caractérisé par le fait**
**que** des consoles de montage (19) sont installées sur le guide linéaire (14) et confèrent une articulation pivotante à l'élément (11) formant couvercle, dans lequel est intégré un système (22) d'ouverture de rubans de fibres, et
**que** ledit élément (11) formant couvercle est relié au système de montage (10) dédié au rotor de filage (4), par l'intermédiaire d'un organe d'accouplement (23), de façon telle que ledit système de montage (10) dédié audit rotor de filage (4) soit abaissé par pivotement dudit élément (11) formant couvercle, lors de l'ouverture du carter rotorique (2), et qu'un frein (24) dudit rotor soit alors activé.

2. Dispositif de filage à fibres libérées selon la revendication 1, **caractérisé par le fait que** le guide linéaire (14) est constitué de deux tiges de guidage (21) pouvant être bloquées à demeure sur le bâti de base (17) d'un métier de filature à fibres libérées.

3. Dispositif de filage à fibres libérées selon la revendication 2, **caractérisé par le fait que** le système de montage (10) dédié au rotor de filage (4) est monté à coulissement vertical sur les tiges de guidage (21), par l'intermédiaire de douilles de guidage (25).

4. Dispositif de filage à fibres libérées selon la revendication 2, **caractérisé par le fait qu'**au moins l'une des tiges de guidage (21) est pourvue d'une butée extrême réglable (26) affectée au système de montage (10).

5. Dispositif de filage à fibres libérées selon l'une des revendications précédentes, **caractérisé par le fait que** le système de montage (10) présente une monture (6) à disques d'appui, dans l'espace interstitiel de portée de laquelle l'arbre (5) du rotor de filage (4) est monté à rotation.

6. Dispositif de filage à fibres libérées selon l'une des revendications précédentes, **caractérisé par le fait que** le système de montage (10) est doté d'une monture "à portée directe", dans laquelle l'arbre (5) du rotor de filage (4) est monté à rotation.

7. Dispositif de filage à fibres libérées selon la revendication 1, **caractérisé par le fait que** l'élément (11) formant couvercle est relié au système de montage (10), dédié au rotor de filage (4), par l'intermédiaire de deux organes identiques d'accouplement (23) occupant des positions latérales.

8. Dispositif de filage à fibres libérées selon la revendication 1, **caractérisé par le fait que** le système de montage (10) présente un frein (24) de rotor, pouvant être actionné par un élément fixe de commutation (27) lors de l'abaissement dudit système de montage (10).

9. Dispositif de filage à fibres libérées selon la revendication 1, **caractérisé par le fait que** le carter rotorique (2) est raccordé à une source de dépression (8), en vue de l'alimentation par une dépression de filage, au moyen d'un conduit pneumatique flexible et, de préférence, au moyen d'un tuyau souple (3) en matière plastique.
